# EUROPÄISCHE PATENTSCHRIFT

(11) **EP 2 825 389 B1**
(45) Veröffentlichungstag und Bekanntmachung des Hinweises auf die Patenterteilung: **13.01.2016**
(21) Anmeldenummer: 12784442.1
(22) Anmeldetag: 18.10.2012
(51) Int. Cl.: B41J 25/00, B41J 3/28

(54) **ZWEIDIMENSIONALES VERFAHREN ZUM TINTENSTRAHLDRUCKEN MIT DRUCKKOPFAUSRICHTUNG**
TWO-DIMENSIONAL METHOD FOR INKJET PRINTING WITH PRINTHEAD ALIGNMENT
PROCÉDÉ BIDIMENSIONNEL D'IMPRESSION JET D'ENCRE AVEC ORIENTATION DE LA TÊTE D'IMPRESSION

(43) Veröffentlichungstag der Anmeldung: 21.01.2015
(73) Patentinhaber: Durst Phototechnik Digital Technology GmbH, 9900 Lienz (AT)
(72) Erfinder: WEINGARTNER, Peter, A-9991 Dölsach (AT)
(74) Vertreter: Kempkens, Anke
(86) Internationale Anmeldenummer: PCT/EP2012/004353
(87) Internationale Veröffentlichungsnummer: WO 2014/060005

(56) Entgegenhaltungen:
- EP-A1- 2 631 077
- JP-A- H08 292 319
- US-A1- 2003 063 154
- US-A1- 2004 246 282
- US-A1- 2007 132 794
- US-A1- 2011 199 409
- US-A1- 2012 212 532
- US-B1- 6 345 879

## Beschreibung

Die vorliegende Erfindung bezieht sich auf ein Verfahren zum Bedrucken der Oberfläche eines Mediums mit Tinte mittels eines Tintenstrahldruckers. Tintenstrahldrucker (auch Inkjet-Druckeinrichtung genannt) weisen mindestens einen Inkjet Druckkopf auf mit mindestens einer Düsenreihe von nebeneinander angeordneten Düsen über die Tinte auf die zu bedruckende Oberfläche aufgebracht werden kann. Das Bedrucken findet dabei durch den Ausstoss von Tintentropfen gemäss einer vorgegebenen gegebenenfalls variablen Tropfenfrequenz statt. Während des Ausstossens führt der Inkjet-Druckkopf eine lineare Querbewegung durch wodurch eine Zeile bedruckt wird. Das im Stand der Technik bekannte Verfahren Zeilenweise zu drucken wird auch Scanverfahren genannt. Für den Tintenstrahldruck ist bis heute lediglich das Scanverfahren bekannt, wenn die Druckköpfe sich nicht über die ganze Breite des zu bedruckenden Mediums erstrecken. Fährt der Druckkopf lediglich ein Mal über die Zeile, so spricht man vom Singlescanverfahren. Fährt der Druckkopf mehrmals über dieselbe Zeile so spricht man vom Multiscanverfahren. Das Multiscanverfahren lässt eine höhere Druckqualität zu, da der Druck aus mehr als einer Richtung (z.B. bidirektional) erfolgt und somit sogenannte "Bending Probleme" minimiert werden können. Ist eine Zeile fertig bedruckt, so wird das zu bedruckende Medium um eine Zeile senkrecht zur vom Druckkopf ausgeführten Querbewegung in eine Transportrichtung bewegt und das Bedrucken der nächsten Zeile kann beginnen. Dabei gibt es monodirektionale Verfahren, d.h. der Druckkopf druckt lediglich bei der Querbewegung in eine Richtung und fährt bei Erreichen des Zeilenendes ohne zu drucken zum Zeilenanfang zurück. Es gibt aber auch bidirektionale Verfahren, bei denen nach erreichen des Zeilenendes das zu bedruckende Medium um eine Zeile verschoben wird und bei Zurückfahren des Druckkopfes in die Ausgangsposition bereits die nächste Zeile bedruckt wird.

Beim Tintenstrahldruck wird die Auflösung durch den Abstand der durch den Druck aufgebrachten Tröpfchen bestimmt. Im Falle des zweidimensionalen Drucks kann die Auflösung in einer Dimension sich von der Auflösung in der anderen Dimension unterscheiden. Beispielsweise wird die Auflösung entlang der Querbewegung des Druckkopfes von der Geschwindigkeit des Druckkopfes und der Tröpfchenausstossfrequenz bestimmt, während die Auflösung in Transportrichtung durch den Abstand der Düsen in der Düsenreihe des Druckkopfes bestimmt wird. Dabei sei darauf hingewiesen, dass sich diese Auflösung durch Schrägstellen der Düsenreihe erhöhen lässt.

Im Vergleich zum Offsetdruck sind die Druckgeschwindigkeiten von Tintenstrahldruckern deutlich geringer als diejenige beispielsweise von Offset-Druckeinrichtungen. Um diese Druckgeschwindigkeit zu erhöhen ist es bekannt, Tintenstrahldrucker mit einer Vielzahl von Inkjet-Druckköpfen auszustatten.

Aus der US 2011/0199409 A1 ist ein Scanverfahren bekannt, bei dem ein Druckkopf umfassend ein erstes (Düse 1) und zweites (Düse 6) Ende verwendet wird, wobei in einem ersten Schritt der Druckkopf in eine Y-Richtung bewegt wird während dessen das Bedrucken einer ersten Fläche erfolgt, in einem zweiten Schritt vor dem Bedrucken einer zweiten Fläche ein Positionieren und Ausrichten des Druckkopfes durch Rotation desselben um eine Rotationsachse um 180 Grad erfolgt und in einem dritten Schritt der Druckkopf in die entgegengesetzte Y-Richtung bewegt wird während dessen gedruckt wird, derart, dass die Fläche, die vom zweiten Ende des Druckkopfes in einem ersten Schritt gedruckt wurde und die Fläche die vom zweiten Ende in einem dritten Schritt gedruckt wurde, einander angrenzen.

Die Schrift offenbart, dass endständige Düsen eines Druckkopfes naturgemäß unterschiedliche Tintenausstoßmengen aufweisen können. Würde entgegen der Lehre der Druckschrift im Scanverfahren keine Rotation des Druckkopfes erfolgen, würden die einander angrenzenden Flächen mit unterschiedlichen Düsen bedruckt, ergo mit unterschiedlichem Tintenauftrag, sodass unter Umständen eine "lichtemittierende Abweichung" erzeugt wird, die leicht wahrgenommen wird.

Ein die langsame Druckgeschwindigkeit verursachendes Problem ist die Tatsache, dass bei den heute bekannten Tintenstrahldruckern lediglich eine oben beschriebene zeilenweise Druckmethode verwirklicht ist. Es gibt Bilder, bei denen nahezu jede Zeile zu bedruckende Bereiche und nicht zu bedruckende Bereiche (Freibereiche) aufweisst. Wird eine Düse des Druckkopfes über einem Freibereich einer Zeile geführt, so stösst sie keine Tinte aus. Die hierdurch entstehenden häufigen Leerlaufphasen kosten viel Zeit. Dies ist vor allem dann relevant, wenn Muster und/oder Bilder mit charakteristischen Linien und hellen oder dunklen Flächen gedruckt werden sollen.

Es wäre daher wünschenswert ein Verfahren zur Verfügung zu haben, mit dem die oben angesprochenen Leerlaufphasen reduziert werden können um zu höheren Druckgeschwindigkeiten zu gelangen.

Der vorliegenden Erfindung liegt die Aufgabe zugrunde ein Druckverfahren für Tintenstrahldrucker anzugeben, mit dem die oben genannten Leerlaufphasen weitgehend vermieden werden, wodurch die Druckgeschwindigkeit stark erhöht werden kann.

Die Aufgabe wird gelöst durch das Vorgehen gemäss dem Verfahren nach Anspruch 1. Die Unteransprüche beschreiben bevorzugte Varianten des vorliegenden erfinderischen Verfahrens.

Als Druckzyklus werden im Rahmen der vorliegenden Beschreibung diejenigen Schritte des Druckverfahrens zusammengefasst welche vor und innerhalb einer Tropfenausstossperiode vorgenommen werden. Eine Tropfenausstossperiode beginnt hierbei unmittelbar nach einem Tropfenausstoss aus einer Düse und endet mit dem Abschluss des nächsten sich anschliessenden Tropfenausstosses aus der Düse.

Wenn im Rahmen dieser Beschreibung von Positionierung gesprochen wird, so ist damit nicht nur die ruhende Anordnung bei einer fixen Position gemeint. Im Begriff Positionierung soll durchaus auch das Hinwegbewegen über eine gewisse Position gemeint sein.

Wenn im Rahmen dieser Beschreibung von Ausrichtung gesprochen wird, so bezieht sich dies auf die Rotation der Düsenreihe um die Rotationsachse, falls eine solche Rotation notwendig ist. Falls keine Rotation notwendig ist um die erfindungsgemässe Orientierung der Düsenreihe zu verwirklichen wird auch die Rotation um 0° als Ausrichten bzw. Ausrichtung verstanden.

Erfindungsgemäss wird so vorgegangen, dass das Zeilenweise bedruckten aufgegeben wird und der Druckkopf entlang charakteristischer Linien des zu druckenden Bildes oder der Figur geführt wird: Der Druckkopf wird also in beiden Dimensionen relativ zum zu bedruckenden Medium bewegt und überstreicht im Wesentlichen lediglich diejenigen Bereiche, welche auch tatsächlich bedruckt werden müssen. Dies führt zu einer starken Reduktion der oben beschriebenen Leerlaufphasen und die Druckgeschwindigkeit erhöht sich um ein Vielfaches. Dabei spielt im Übrigen keine Rolle ob in der Tat nur der Druckkopf in zwei Dimensionen oder nur das zu bedruckende Medium in zwei Dimensionen oder eine Kombination aus der Bewegung von Druckkopf und Medium durchgeführt wird. Wesentlich ist lediglich die freie Relativbewegung des Druckkopfes relativ zur zu bedruckenden Oberfläche, so dass den charakteristischen Linien und Flächen des zu druckenden Bildes gefolgt werden kann.

Bei diesem Vorgehen ergibt sich allerdings das Problem, dass, um eine gute Druckqualität erzielen zu können, die oben beschriebene Druckauflösung in beiden Dimensionen gesteuert und zum Beispiel konstant gehalten können werden muss. Erfindungsgemäss wird dies dadurch erreicht, dass das Druckmodul um eine Achse rotierbar ausgeführt wird, wobei die Rotationsachse im Wesentlichen senkrecht auf der Oberfläche des zu bedruckenden Mediums in der aktuell zu bedruckenden Position steht. Auf diese Weise lässt sich die Orientierung der Düsenreihe des Druckkopfes durch Rotation des Druckkopfes um die Rotationsachse einstellen.

Wird nun der Druckkopf den charakteristischen Linien des zu druckenden Bildes folgend in beiden Dimensionen über die zu bedruckende Oberfläche bewegt und mit ihm die erwähnte Rotationsachse, so ergibt sich durch die aktuelle Translationsbewegung der Rotationsache eine aktuelle Vorschubrichtung. Erfindungsgemäss wird nun so gedruckt, dass die Düsenreihe während des Druckens so ausgerichtet wird dass sie zur aktuellen Vorschubrichtung einen vorbestimmten und vorzugsweise konstanten Winkel einhält.

Wird der Winkel, die Druckfrequenz und die Vorschubgeschwindigkeit konstant gehalten so ist auf diese Weise garantiert, dass entlang der gedruckten Linien bzw. Bänder auch bei Richtungsänderung die Tintentropfendichte konstant bleibt. Die Tintentropfendichte in Vorschubrichtung kann sich dabei natürlich von der Tintentropfendichte quer zur Vorschubrichtung unterscheiden. Der Winkel der Düsenreihe zur Vorschubrichtung bestimmt dabei die Auflösung quer zur Vorschubrichtung. Die Vorschubgeschwindigkeit und die Druckfrequenz bestimmt demgegenüber die Auflösung entlang der Vorschubrichtung.

Die Erfindung wird nun anhand der Figuren im Detail und beispielhaft beschrieben.
**Figur 1** zeigt eine schematische Darstellung der Verfahrensschritte S bis Y zum Bedrucken eines Mediums gemäß dem erfindungsgemäßen Verfahren in Draufsicht.
**Figur 2** zeigt eine perspektivische Darstellung einer bevorzugten Ausführungsform der Tintenstrahldruckvorrichtung.
**Figur 3** zeigt eine perspektivische Darstellung der bevorzugten Ausführungsform der Tintenstrahldruckvorrichtung in Seitenansicht.
**Figur 4** zeigt eine perspektivische Darstellung der bevorzugten Ausführungsform der Tintenstrahldruckvorrichtung in Draufsicht:

In Figur 1 werden in den Darstellungen (S-Y) beispielhaft die einzelnen Schritte zum Bedrucken des Randbereichs des Mediums 100 dargestellt. In diesem Beispiel wird oft auf die Verfahrensschritte a) oder b) Bezug genommen, wobei damit die Verfahrensschritte gemäß dem 1. Anspruch gemeint sind.

Dabei ist klar, dass eine Steuereinheit das elektronisch hinterlegte Bild den Tintenstrahldrucker steuert. Erfindungsgemäss berechnet die Steuereinheit für ein bestimmtes Bild den optimalen Druckablauf, d.h. den zeitlich kürzesten Druckablauf. Dies erfolgt dadurch, indem beispielsweise in einem ersten Schritt die Steuereinheit das zu druckende Bild in fiktive Teilbereiche unterteilt. In einem zweiten Schritt wird die Anordnung und Größe aller fiktiven Teilbereiche des Bildes zur Berechnung eines optimalen Drucklablaufs gemäß den Verfahrensschritten a) und b) des 1, Anspruchs berücksichtigt.

Bei der Berechnung des optimalen Druckablaufs werden die Kreuzpunkte (A1, B1, C1, D1) und die charakteristischen Linien ermittelt(A1B1, B1C1,... siehe Figur 1). Der Verfahrensschritt a) erfolgt an einem Kreuzpunkt und der Verfahrensschritt b) an den charakteristischen Linien.

Figur 1 enthält die einzelnen Verfahrensschritte S bis Y die nun im Detail offenbart werden sollen
Darstellung S:
- Das Druckmodul 101 wird in einem ersten Verfahrensschritt a) von einer Parkposition zu einem Punkt A1 positioniert und ausgerichtet.
Darstellung T:
- In einem Verfahrensschritt b) wird das Druckmodul 101 von einem Punkt A1 bis zu einem Punkt B1 entlang der charakteristisch (gestrichelten) Linie A1B1 in einer Linearbewegung geführt während dessen der Randbereich bedruckt wird.
- In der Position B1 wird das Druckmodul 101 gemäß dem Verfahrensschritt a) derart ausgerichtet, dass in einem weiteren Verfahrensschritt b) der Randbereich entlang der charakteristischen Linie B1C1 bedruckt Werden kann.

Bei den Darstellungen gemäss U bis Y wird in analoger Weise zum Schritt T vorgegangen.

In der Beschreibung wurde bisher ein Druckkopf offenbart, welcher eine Düsenreihe 107 umfasst die hinsichtlich einer aktuellen Vorschubrichtung einen vorbestimmten Winkel einhält.

Beim mehrfarbigen Druck umfasst der entsprechende Druckkopf jedoch typischerweise jeweils für die eingesetzten Tintenfarben zumindest eine Düsenreihe pro Tintenfarbe. Gemäss einer besonders bevorzugten Ausführungsform der vorliegenden Erfindung kann für mehrere oder jeder dieser Düsenreihen unabhängig voneinander ein der Tintenfarbe zugeordneter Winkel bezüglich der aktuellen Vorschubrichtung gewählt werden. Auf diese Weise lassen sich unterschiedliche Winkel - und damit Auflösungen - für unterschiedliche Tintenfarben wählen.

Es wurde ein Verfahren zum Bedrucken von zumindest einem Teil der Oberfläche eines Mediums 100 mit einem Tintenstrahldrucker durch Ausführen einer Vielzahl von Druckzyklen offenbart, wobei der Tintenstrahldrucker ein Druckmodul 101 mit zumindest einem Druckkopf mit zumindest einer Düsenreihe 107 umfasst, und ein Druckzyklus jeweils folgende Schritte umfasst:
a) Positionieren und Ausrichten des Druckmoduls 101 vor dem Bedrucken, wobei die Ausrichtung durch Rotation des Druckmoduls 101 um eine Rotationsachse 103 erfolgt, die senkrecht auf dem zu bedruckenden Teil der Oberfläche steht.
b) Positionieren der Rotationsachse 103 während dem Bedrucken des Teils der Oberfläche durch Ausstoss von Tintentropfen, wobei die im Schritt b) mit der Positionierung verbundenen Translationsbewegung der Rotationsachse 103 eine aktuelle Vorschubrichtung definiert und das Druckmodul 101 wird jeweils im Schritt a) eines Druckzykluses durch Rotation um die genannte Rotationsachse 103 derart ausgerichtet, dass die zumindest eine Düsenreihe 107 des zumindest einen Druckkopfs beim Schritt b) bezüglich der Vorschubrichtung einen vorbestimmten und vorzugsweise konstanten Winkel aufweist.

Im erfindungsgemäßen Verfahren erfolgen die Druckzyklen gemäß einem vorbestimmten Druckablauf, welcher vom Scanverfahren abweicht.

Das Bedrucken des zumindest einen Teils der Oberfläche kann im Singlescanverfahren und/oder im Multiscanverfahren erfolgen.

Das Bedrucken des zumindest einen Teils der Oberfläche kann monodirektional und/oder bidirektional oder multidirektional erfolgen.

Die Positionierung und Ausrichtung des Druckmoduls 101 gemäß Schritt a) kann zeitgleich oder zeitlich getrennt erfolgt.

Die im Schritt a) mit der Positionierung des Druckmoduls 101 verbundenen Bewegung kann ein-, zwei- oder dreidimensional durchgeführt werden.

Der Druckablauf zum Bedrucken des zumindest einen Teils der Oberfläche kann vorgegeben sein, d.h. der Druckablauf ist für ein bestimmtes Bild aus einer Datei entnehmbar, oder wird durch eine Steuereinheit bzw. einer Recheneinheit ermittelt.

Die Steuereinheit bzw. die Recheneinheit unterteilt zur Festlegung der Druckreihenfolge (= Druckverlauf) in einem ersten Schritt das zumindest eine Teil der Oberfläche in fiktive Teilbereiche und in einem zweiten Schritt werden die Parameter aller fiktiven Teilbereiche für die Berechnung des Drucklablaufs gemäß den Verfahrensschritten a) und b) berücksichtigt.

Die Parameter betreffen dabei eine Anordnung und/oder eine Position und/oder eine Länge und/oder eine Breite der fiktiven Teilbereiche.

Bei der Berechnung des Druckablaufs werden Kreuzpunkte für den Verfahrensschritt a) und charakteristische Linien für den Verfahrensschritt b) ermittelt gemäß denen der Druckablauf erfolgt.

Ein erfindungsgemässer Tintenstrahldrucker umfasst ein Druckmodul 101 und eine Positionierungseinrichtung, welche dazu ausgelegt ist, das Druckmodul 101 und ein Medium 100 mit einer zu bedruckenden Oberfläche in vorbestimmter Weise bei konstantem Abstand des Druckmoduls 101 von der Oberfläche in zwei Dimensionen relativ zueinander bewegen zu können, wobei das Druckmodul 101 mindestens einen Druckkopf mit zumindest einer Düsenreihe 107 umfasst, wobei am Druckmodul 101 Mittel zur Rotation 105 der zumindest einen Düsenreihe 107 um eine Rotationsachse 103 vorgesehen sind, die senkrecht auf dem zu bedruckenden Teil der Oberfläche steht und durch welche Mittel zur Rotation 105 eine Ausrichtung der Düsenreihe 107 durch Rotation durchgeführt werden kann dadurch gekennzeichnet, dass der Tintenstrahldrucker eine Steuerungseinheit zum Durchführen eines erfindungsgemäßen Verfahrens umfasst.

Die Positionierungseinrichtung kann ein Linearführungssystem umfassen, welches mindestens zwei Führungsschienen 201 und mindesten einen in Laufrichtung der Führungsschienen mit Führungselementen versehenen und beweglich führbaren Querbalken 203 aufweist, wobei die Führungsschienen 201 dazu ausgelegt sind den Querbalken 203 in vorbestimmter Weise eindimensional und bidirektional zu bewegen.

Der Querbalken 203 kann ein Linearführungssystem umfassen, welches mindestens zwei Führungsschienen 204 und mindestens ein in Laufrichtung der Führungsschienen 204 mit Führungselementen versehenen beweglich führbaren Druckschlitten 207 aufweist, wobei die Führungsschienen 204 dazu ausgelegt sind den Druckschlitten 207 relativ zur eindimensionalen Bewegungsrichtung des Querbalkens 203 in vorbestimmter Weise in eine zweite Dimension bidirektional bewegen zu können.

Der Druckschlitten 207 kann ein Linearführungssystem umfassen das dazu ausgelegt ist, das Druckmodul 101 und die Mittel zur Rotation 105 relativ zur Bewegungsrichtung des Querbalkens 203 und des Druckschlittens 207 in vorbestimmter Weise in eine dritte Dimension bidirektional bewegen zu können, sodass die Höhe des Druckmoduls 101 relativ zum Medium 100 in einer zum Medium 100 senkrechten Richtung beweglich veränderbar ist.

Die Mittel zur Rotation 105 können einen Schrittmotor umfassen.

Die Positionierungseinrichtung kann zumindest einen Transportband 209 zum Transportieren des Mediums 100 unterhalb des Druckmoduls 101 in zumindest eine Transportrichtung umfassen.

## Patentansprüche

1. Verfahren zum Bedrucken von zumindest einem Teil der Oberfläche eines Mediums (100) mit einem Tintenstrahldrucker durch Ausführen einer Vielzahl von Druckzyklen, wobei der Tintenstrahldrucker ein Druckmodul (101) mit zumindest einem Druckkopf mit zumindest einer Düsenreihe (107) umfasst, und ein Druckzyklus jeweils folgende Schritte umfasst:
a) Positionieren und Ausrichten des Druckmoduls (101) vor dem Bedrucken, wobei die Ausrichtung durch Rotation des Druckmoduls (101) um eine Rotationsachse (103) erfolgt, die senkrecht auf dem zu bedruckenden Teil der Oberfläche steht.
b) Positionieren der Rotationsachse (103) während dem Bedrucken des Teils der Oberfläche durch Ausstoss von Tintentropfen
wobei die im Schritt b) mit der Positionierung verbundenen Translationsbewegung der Rotationsachse (103) eine aktuelle Vorschubrichtung definiert und das Druckmodul (101) jeweils im Schritt a) eines Druckzykluses durch Rotation um die genannte Rotationsachse (103) derart ausgerichtet wird, dass die zumindest eine Düsenreihe (107) des zumindest einen Druckkopfs beim Schritt b) bezüglich der Vorschubrichtung einen vorbestimmten und vorzugsweise konstanten Winkel aufweist,
wobei die Druckzyklen gemäß einem vorbestimmten Druckablauf erfolgen, welcher vom Scanverfahren abweicht und das Verfahren **dadurch gekennzeichnet ist, dass** der Druckablauf zum Bedrucken des zumindest einen Teils der Oberfläche für ein bestimmtes Bild aus einer Datei entnehmbar ist, oder von einer Steuereinheit bzw. einer Recheneinheit ermittelt wird und die Steuereinheit bzw. die Recheneinheit in einem ersten Schritt das zumindest eine Teil der Oberfläche in fiktive Teilbereiche unterteilt und in einem zweiten Schritt Parameter aller fiktiven Teilbereiche für die Berechnung des Drucklablaufs gemäß den Verfahrensschritten a) und b) berücksichtigt.

2. Verfahren nach Anspruch 1 **dadurch gekennzeichnet, dass** das Bedrucken des zumindest einen Teils der Oberfläche im Singlescanverfahren und/oder im Multiscanverfahren erfolgt.

3. Verfahren nach mindestens einem der vorhergehenden Ansprüche **dadurch gekennzeichnet, dass** das Bedrucken des zumindest einen Teils der Oberfläche monodirektional und/oder bidirektional oder multidirektional erfolgt.

4. Verfahren nach mindestens einem der vorhergehenden Ansprüche **dadurch gekennzeichnet, dass** die Positionierung und Ausrichtung des Druckmoduls (101) gemäß Schritt a) zeitgleich oder zeitlich getrennt erfolgt.

5. Verfahren nach mindestens einem der vorhergehenden Ansprüche **dadurch gekennzeichnet, dass** die im Schritt a) mit der Positionierung des Druckmoduls (101) verbundenen Bewegung ein-, zwei- oder dreidimensional durchgeführt wird.

6. Verfahren nach Anspruch 1 **dadurch gekennzeichnet, dass** die Parameter eine Anordnung und/oder eine Position und/oder eine Länge und/oder eine Breite der fiktiven Teilbereiche betreffen.

7. Verfahren nach Anspruch 6 **dadurch gekennzeichnet, dass** bei der Berechnung des Druckablaufs Kreuzpunkte für den Verfahrensschritt a) und charakteristische Linien für den Verfahrensschritt b) ermittelt werden gemäß denen der Druckablauf erfolgt.

8. Tintenstrahldrucker umfassend ein Druckmodul (101) und eine Positionierungseinrichtung, welche dazu ausgelegt ist das Druckmodul (101) und ein Medium (100) mit einer zu bedruckenden Oberfläche in vorbestimmter Weise bei konstantem Abstand des Druckmoduls (101) von der Oberfläche in zwei Dimensionen relativ zueinander bewegen zu können, wobei das Druckmodul (101) mindestens einen Druckkopf mit zumindest einer Düsenreihe (107) umfasst, wobei am Druckmodul (101) Mittel zur Rotation (105) der zumindest einen Düsenreihe (107) um eine Rotationsachse (103) vorgesehen sind, die senkrecht auf dem zu bedruckenden Teil der Oberfläche steht und durch welche Mittel zur Rotation (105) eine Ausrichtung der Düsenreihe (107) durch Rotation durchgeführt werden kann **dadurch gekennzeichnet ist, dass** der Tintenstrahldrucker eine Steuerungseinheit zum Durchführen eines Verfahrens nach einem der Ansprüche 1-7 umfasst.

9. Tintenstrahldrucker nach Anspruch 8 **dadurch gekennzeichnet, dass** die Positionierungseinrichtung ein Linearführungssystem umfasst, welches mindestens zwei Führungsschienen (201) und mindesten einen in Laufrichtung der Führungsschienen mit Führungselementen versehenen und beweglich führbaren Querbalken (203) aufweist, wobei die Führungsschienen (201) dazu ausgelegt sind den Querbalken (203) in vorbestimmter Weise eindimensional und bidirektional zu bewegen.

10. Tintenstrahldrucker nach Anspruch 9 **dadurch gekennzeichnet, dass** der Querbalken (203) ein Linearführungssystem umfasst, welches mindestens zwei Führungsschienen (204) und mindestens ein in Laufrichtung der Führungsschienen (204) mit Führungselementen versehenen beweglich führbaren Druckschlitten (207) aufweist, wobei die Führungsschienen (204) dazu ausgelegt sind den Druckschlitten (207) relativ zur eindimensionalen Bewegungsrichtung des Querbalkens (203) in vorbestimmter Weise in eine zweite Dimension bidirektional bewegen zu können.

11. Tintenstrahldrucker nach Anspruch 10 **dadurch gekennzeichnet, dass** der Druckschlitten (207) ein Linearführungssystem umfasst der dazu ausgelegt ist das Druckmodul (101) und die Mittel zur Rotation (105) relativ zur Bewegungsrichtung des Querbalkens (203) und des Druckschlittens (207) in vorbestimmter Weise in eine dritte Dimension bidirektional bewegen zu können, sodass die Höhe des Druckmoduls (101) relativ zum Medium (100) in einer zum Medium (100) senkrechten Richtung beweglich veränderbar ist.

12. Tintenstrahldrucker nach Anspruch 8 bis 11 **dadurch gekennzeichnet ist, dass** die Mittel zur Rotation (105) einen Schrittmotor umfassen.

13. Tintenstrahldrucker nach Anspruch 8 **dadurch gekennzeichnet, dass** die Positionierungseinrichtung zumindest einen Transportband (209) zum Transportieren des Mediums (100) unterhalb des Druckmoduls (101) in zumindest eine Transportrichtung umfasst.

## Claims

1. Method for printing at least one part of the surface of a medium (100) with an inkjet printer by performing a plurality of printing cycles, wherein the inkjet printer comprises a printing module (101) with at least one printhead with at least one row of nozzles (107), and wherein each printing cycle comprises the following steps:
a) positioning and aligning the printing module (101) prior to printing, wherein the alignment is performed by rotation of the printing module (101) around a rotation axis (103) that is vertical to the part of the surface to be printed,
b) positioning the rotation axis (103) during printing of the part of the surface by expulsion of ink drops,
wherein the translation movement of the rotation axis (103) associated in step b) with the positioning process defines a current direction of travel, and wherein the printing module (101) is aligned in step a) of a printing cycle through rotation around said rotation axis (103) in such a manner that the at least one row of nozzles (107) of the at least one printhead has in step b) a predetermined and preferably constant angle in respect of the direction of travel,
wherein the printing cycles take place according to a predetermined printing workflow that is different from the scanning technique and the method is **characterized in that** the printing process for printing the at least one part of the surface for a particular image can be retrieved from a file or it can be determined by a control unit or a processing unit, and the control unit or processing unit in a first step divides the at least one part of the surface into virtual portions and in a second step, the parameters of all virtual portions are taken into account for computing the printing process according to the method steps a) and b).

2. Method according to claim 1, **characterized in that** the printing of the at least one part of the surface can be done by using the single scanning technique and/or the multi-scanning technique.

3. Method according to at least one of the preceding claims, **characterized in that** the printing of the at least one part of the surface takes place mono-directionally and/or bi-directionally or multi-directionally.

4. Method according to at least one of the preceding claims, **characterized in that** the positioning and alignment of the printing module (101) according to step a) take place simultaneously or at different times.

5. Method according to at least one of the preceding claims, **characterized in that** the movement associated in step a) with the positioning of the printing module (101) is performed in one, two or three dimensions.

6. Method according to claim 1, **characterized in that** the parameters relate to an arrangement and/or a position and/or a length and/or a width of the virtual portions.

7. Method according to claim 6, **characterized in that** for computing the printing process, intersection points for the method step a) and characteristic lines for the method step b) are determined, according to which the printing process is accomplished.

8. Inkjet printer comprising a printing module (101) and a positioning device which is designed in such a way to be able to move the printing module (101) and a medium (100) with a surface to be printed in two dimensions relative to one another in a predetermined manner at a constant distance of the printing module (101) from the surface, wherein the printing module (101) has at least one printhead with at least one row of nozzles (107), wherein on the printing module (101) means (105) are provided for rotating the at least one row of nozzles (107) around a rotation axis (103) and which is vertical to the portion of the surface to be printed and through which rotating means (105) an alignment of the row of nozzles (107) can be performed by rotation, **characterized in that** the inkjet printer comprises a control unit for executing a method according to one of the claims 1 to 7.

9. Inkjet printer according to claim 8, **characterized in that** the positioning device includes a linear guide system that has at least two guide rails (201) and at least one crossbar (203) provided with guide elements in the travel direction of the guide rails and that can be driven in motion, wherein the guide rails (201) are designed for moving the crossbar (203) in a predetermined manner one-dimensionally and bidirectionally.

10. Inkjet printer according to claim 9, **characterized in that** the crossbar (203) includes a linear guide system that has at least two guide rails (204) and at least one print carriage (207) provided with guide elements in the travel direction of the guide rails (204) and that can be driven in motion, wherein the guide rails (204) are designed for moving the print carriage (207) relatively to the one-dimensional direction of movement of the crossbar (203) in a predetermined manner bi-directionally in a second dimension.

11. Inkjet printer according to claim 10, **characterized in that** the print carriage (207) includes a linear guide system that is designed to be able to move the printing module (101) and the rotating means (105) relatively to the direction of movement of the crossbar (203) and of the print carriage (207) in a predetermined manner bi-directionally in a third dimension, so that the height of the printing module (101) relative to the medium (100) is movably adjustable in a direction vertical to the medium (100).

12. Inkjet printer according to claim 8 to 11, **characterized in that** the rotating means (105) include a stepping motor.

13. Inkjet printer according to claim 8, **characterized in that** the positioning device includes at least one transport belt (209) to transport the medium (100) below the printing module (101) in at least one direction of transport.

## Revendications

1. Procédé pour imprimer au moins une partie de la surface d'un support (100) au moyen d'une imprimante à jet d'encre en exécutant une pluralité de cycles d'impression, l'imprimante à jet d'encre comprenant un module d'impression (101) doté d'au moins une tête d'impression qui présente au moins une rangée de buses (107), et chaque cycle d'impression comprenant les étapes suivantes:
a) Positionnement et alignement du module d'impression (101) avant l'impression, l'alignement s'effectuant par la rotation du module d'impression (101) autour d'un axe de rotation (103) qui est perpendiculaire à la partie à imprimer de la surface.
b) Positionnement de l'axe de rotation (103) au cours de l'impression de la partie de la surface par éjection de gouttes d'encre,
le mouvement de translation de l'axe de rotation (103) lié au positionnement dans l'étape b) définissant une direction d'avancement actuelle et le module d'impression (101) étant aligné au cours de l'étape a) d'un cycle d'impression par la rotation autour ledit axe de rotation (103) de sorte que la au moins une rangée de buses (107) de la au moins une tête d'impression présente au cours de l'étape b) un angle prédéterminé et de préférence constant par rapport à la direction d'avancement,
les cycles d'impression s'effectuant selon un déroulement d'impression prédéterminé qui est différent du procédé de balayage et le procédé étant **caractérisé par le fait que** le déroulement d'impression pour imprimer au moins une partie de la surface pour une certaine image peut être extrait d'un fichier, ou peut être déterminé par une unité de commande ou une unité de calcul et que l'unité de commande ou l'unité de calcul divise dans une première étape la au moins une partie de la surface en portions fictives et dans une seconde étape tient compte de paramètres de toutes les portions fictives pour calculer le déroulement d'impression selon les étapes a) et b).

2. Procédé selon la revendication 1 **caractérisé par le fait que** l'impression de la au moins une partie de la surface s'effectue par le procédé de balayage unique et/ou par le procédé de balayage multiple.

3. Procédé selon au moins une des revendications précédentes **caractérisé par le fait que** l'impression de la au moins une partie de la surface s'effectue de manière monodirectionnelle et/ou bidirectionnelle ou multidirectionnelle.

4. Procédé selon au moins une des revendications précédentes **caractérisé par le fait que** le positionnement et l'alignement du module d'impression (101) s'effectuent selon l'étape a) simultanément ou à des moments différents.

5. Procédé selon au moins une des revendications précédentes **caractérisé par le fait que** le mouvement lié au positionnement du module d'impression (101) dans l'étape a) est exécuté de manière unidimensionnelle, bidimensionnelle ou tridimensionnelle.

6. Procédé selon la revendication 1 **caractérisé par le fait que** les paramètres concernent une disposition et/ou une position et/ou une longueur et/ou une largeur des portions fictives.

7. Procédé selon la revendication 6 **caractérisé par le fait que** pour calculer le déroulement d'impression des points de croisement pour l'étape a) et des lignes caractéristiques pour l'étape b) sont déterminés selon lesquels l'impression se déroule.

8. Imprimante à jet d'encre comprenant un module d'impression (101) et un dispositif de positionnement qui est destiné à pouvoir déplacer le module d'impression (101) et un support (100) avec une surface à imprimer de manière prédéterminée dans deux dimensions l'un par rapport à l'autre à une distance constante entre le module d'impression (101) et la surface, le module d'impression (101) comprenant au moins une tête d'impression dotée d'au moins une rangée de buses (107), des moyens de rotation (105) de la au moins une rangée de buses (107) étant prévus au module d'impression (101) autour d'un axe de rotation (103), qui est perpendiculaire à la partie à imprimer de la surface et par quels moyens de rotation (105) un alignement de la rangée de buses (107) peut être exécutée par rotation, **caractérisé par le fait que** l'imprimante à jet d'encre comprend une unité de commande pour exécuter un procédé selon une des revendications 1 à 7.

9. Imprimante à jet d'encre selon la revendication 8 **caractérisée par le fait que** le dispositif de positionnement comprend un système de guidage linéaire qui présente au moins deux rails de guidage (201) et au moins une barre transversale (203) dotée d'éléments de guidage au sens de marche des rails de guidage et qui peut être guidée mobilement, les rails de guidage (201) étant destinés à déplacer la barre transversale (203) de manière prédéterminée, unidemensionnelle et bidirectionnelle.

10. Imprimante à jet d'encre selon la revendication 9 **caractérisée par le fait que** la barre transversale (203) comprend un système de guidage linéaire qui présente au moins deux rails de guidage (204) et au moins un chariot d'impression (207) doté d'éléments de guidage au sens de marche des rails de guidage (204) et qui peut être guidé mobilement, les rails de guidage (204) étant destinés à pouvoir déplacer le chariot d'impression (207) par rapport au sens de mouvement unidimensionnel de la barre transversale (203) de manière prédéterminée bidirectionnellement dans une deuxième dimension.

11. Imprimante à jet d'encre selon la revendication 10 **caractérisée par le fait que** le chariot d'impression (207) comprend un système de guidage linéaire qui est destiné à pouvoir déplacer le module d'impression (101) et les moyens de rotation (105) par rapport au sens de mouvement de la barre transversale (203) et du chariot d'impression (207) de manière prédéterminée bidirectionnellement dans une troisième dimension de manière que la hauteur du module d'impression (101) par rapport au support (100) peut être modifiée mobilement dans une direction perpendiculaire au support (100).

12. Imprimante à jet d'encre selon les revendications 8 à 11 **caractérisée par le fait que** les moyens de rotation (105) comprennent un moteur pas à pas.

13. Imprimante à jet d'encre selon la revendication 8 **caractérisée par le fait que** le dispositif de positionnement comprend au moins une bande transporteuse (209) pour transporter le support (100) au-dessous du module d'impression (101) dans au moins une direction de transport.
